# EUROPÄISCHE PATENTSCHRIFT

(11) **EP 1 927 036 B1**
(45) Veröffentlichungstag und Bekanntmachung des Hinweises auf die Patenterteilung: **15.08.2012**
(21) Anmeldenummer: 06775204.8
(22) Anmeldetag: 22.09.2006
(51) Int. Cl.: G04B 17/28

(54) **SCHIEFES TOURBILLON**
OBLIQUE TOURBILLON
TOURBILLON OBLIQUE

(30) Priorität: 23.09.2005 CH 1562005
(43) Veröffentlichungstag der Anmeldung: 04.06.2008
(73) Patentinhaber: Watch-U-Licence AG, 2720 Tramelan (CH)
(72) Erfinder: SALATHÉ, Willy, CH-2533 Evilard (CH)
(74) Vertreter: Richard, François-Régis
(86) Internationale Anmeldenummer: PCT/CH2006/000513
(87) Internationale Veröffentlichungsnummer: WO 2007/033513

(56) Entgegenhaltungen:
- EP-A- 1 564 608
- WO-A-03/017009
- WO-A-2004/079459
- CH-A5- 694 598

## Beschreibung

Die Erfindung betrifft ein Tourbillon, respektive ein Tourbillonmodul, gemäss dem Oberbegriff des unabhängigen Patentanspruchs.

Aus dem Stand der Technik sind Uhrwerke mit einem Tourbillon bekannt bei denen die Rotationsachse der Unruh parallel oder senkrecht zur Rotationsachse der Tourbillonplattform angeordnet sind. Ebenfalls sind aus dem Stand der Technik Tourbillons bekannt bei denen die Rotationsachse der Unruh in einem Winkel zur Rotationsachse der Plattform angeordnet ist. Das Ziel dieser Vorrichtungen besteht darin die Langeungenauigkeit der Unruh durch Überlagerung weiterer Bewegungen zu vermindern. Ein sehr kompliziertes Beispiel ist der fliegende Tourbillon von Walter Prendel, der 1928 geschaffen wurde (vgl.: http://www. network54.com). Bei diesem Tourbillon ist neben der Unruh auch die Hemmung gegenüber der Rotationsachse der Tourbillonplattform schräg gestellt. Die Hemmung ist über mehrere mechanische Verbindungen (Räderpaare) mit der Unruh gekoppelt, was in einem faszinierenden, aber technisch nicht kommerziell verwertbaren Mechanismus resultiert.

EP1564608 zeigt einen beidseitig gehaltenen Tourbillon bei dem die Unruh und die Hemmung schräg gegenüber der Rotationsachse der Plattform angeordnet sind. Damit eine möglichst grosse Unruh resultiert, sind die Rotationsachsen der Unruh und des Drehgestells in einer Ebene angeordnet. Im Weiteren sind die Rotationsachsen der Hemmung und der Unruh parallel zueinander angeordnet. Damit sich das auf der Tourbillonplattform angeordnete Ankerrad dreht muss es mit einer feststehenden Basis wirkverbunden sein. Dies wird im vorliegenden Fall mittels eines Schrägverzahnten Zahnrades bewerkstelligt. Die Herstellung des Zahnrades ist relativ aufwändig und ausserdem stellt die Abwälzung, im Unterschied zu einer geraden Verzahnung, die ausserdem wesentlich einfacher herzustellen ist, ein Problem dar. Weitere Probleme resultieren durch einen erhöhten Verschleiss aufgrund der hohen Flächenpressung.

CH694598 zeigt einen mehrachsigen Tourbillon bei dem sich die Unruh in einem Käfig angeordnet um drei Achsen dreht. Auch dieser Tourbillon weist einen sehr komplexen Aufbau auf, der schlussendlich aber keine besonderen Vorteile hinsichtlich Ganggenauigkeit mit sich bringt.

WO 2004/079459 schlägt eine weitere verbesserte, lageoptimierte Ganggenauigkeit eines Tourbillons vor.

Die Aufgabe der hier offenbarten Erfindung besteht darin, ein Tourbillon mit einer verbesserten, lageoptimierten Ganggenauigkeit zu zeigen. Eine weitere Aufgabe besteht darin ein Tourbillon zu zeigen, das eine verbesserte Robustheit und einen vergleichsweise einfachen, herstellungs- und wartungsfreundlichen Aufbau besitzt.

Um eine verbesserte Genauigkeit zu erzielen, wird die Rotationsachse der Unruh gegenüber der Rotationsachse der Tourbillonplattform um einen Winkel α schräg gestellt, so dass die Unruh bezüglich dem Uhrwerk, neben der eigentlichen Pendelbewegung und der überlagerten zentrischen oder exzentrischen Drehbewegung, eine Taumelbewegung ausführt, welche die Genauigkeit, bei richtiger Kopplung zwischen beweglichen und unbeweglichen Teilen, positiv beeinflusst. Der Winkel α liegt vorzugsweise im Bereich von 15° bis 45°. Andere Winkel sind je nach dem möglich. Je nach Ausführungsform schneiden sich die Rotationsachsen der Unruh und der Tourbillonplattform, d.h. sie liegen in einer Ebene, oder sie sind windschief zu einander angeordnet. Im Fall einer windschiefen Anordnung handelt es sich beim Winkel α um den Projektionswinkel (Schnittwinkel), der zu sehen ist, wenn in Richtung des kleinsten Abstandes der beiden Rotationsachsen geblickt wird.

Die Rotationsachsen der Hemmung, insbesondere des Ankerrades und des Ankers, sind im Wesentlichen parallel zur Rotationsachse der Tourbillonplattform angeordnet, da diese keinen besonderen Einfluss auf die Genauigkeit nehmen. Ein weiterer Vorteil besteht darin, dass die Konstruktion diesbezüglich wesentlich einfacher ausfällt und weitgehend auf bestehende, standardisierte Teile zurückgegriffen werden kann.

Die Überbrückung der Schrägstellung zwischen Unruh und Hemmung erfolgt erfindungsgemäss über die Ausgestaltung der mechanischen Verbindung zwischen dem Anker und, der Unruhachse. In einer bevorzugten Ausführungsform weist der Anker an seinem der Unruhachse zugewendet Ende eine Gabel und die Unruhachse einen vorstehenden Hebelstein mit einer bauchigen, vorzugsweise kugeligen Fläche auf, welche während der Auslösung miteinander in Eingriff stehen. Der Hebelstein ist vorzugsweise aus Rubin oder einem anderen geeigneten Material gefertigt, welches eine möglichst reibungsfreie Kraftübertragung ermöglicht. Durch die beschriebene Ausgestaltung wird erreicht, dass der Hebelstein eine durch die Schrägstellung der Unruhachse bedingte Höhenbewegung in der Gabel des Ankers selbst bei grösserer Schrägstellung der Rotationsachse der Unruh bezüglich der Rotationsachse des Ankers (α ≥ 30°) problemlos kompensiert. Durch die kugelige Fläche wird erreicht, dass auch eine, je nach Ausführungsform auftretende, (relative) Pendelbewegung problemlos ausgeglichen wird.

Alternativ kann der Hebelstein im Wesentlichen zylindrisch ausgebildet sein. Dafür weisen die in Eingriff tretenden Ein- und Austrittsflächen (Seitenwangen) der Gabel eine nach aussen gerichtete Krümmung auf, die ein kontrolliertes Kämmen mit dem Hebelstein garantiert.

Eine bevorzugte Ausführungsform des Tourbillons weist eine um eine Plattformachse drehbar angeordnete Plattform auf, welche eine Hemmung mit einem Ankerrad und einem Anker aufweist, die um eine Ankerradachse und eine Ankerachse drehbar sind. Die Ankerradachse und die Ankerachse sind im Wesentlichen parallel zur Plattformachse ausgerichtet. Auf der Plattform ist zudem eine Unruh angeordnet, die um eine Unruhachse drehbar angeordnet ist, wobei die Unruhachse in einem Neigungswinkel α gegenüber der Plattformachse angeordnet ist. Der weist je nach Ausführungsform eine Gabel auf, die bei jedem Durchgang der Unruh temporär mit einem Hebelstein kämmt der eine im Wesentlichen kugelige Sicherungsfläche aufweist. Ausserdem kann ein Sicherungsstift vorgesehen sein, der mit einer konischen Sicherungsfläche kooperiert, die eine entlang einer Mantellinie verlaufende Nut aufweist und eine Fehlfunktion der Hemmung vermeidet. In einer bevorzugten Ausführungsform weist entspricht der Mantelwinkel ungefähr dem Neigungswinkel α. In einer weiteren Ausführungsform ist der Mantelwinkel in etwa halb so gross ist wie der Neigungswinkel α. Bei einer bevorzugten Ausführungsform ist die Unruh durch ein unteres und ein oberes Unruhlager gehalten, wobei das untere Unruhlager oberhalb des Hauptlagers, in etwa auf der Höhe der Tourbillonplattform angeordnet ist. Gute Resultate hinsichtlich der Taumelbewegung werden erzielt, wenn die Plattformachse in etwa durch eines der Unruhlager verläuft.

Die Erfindung wird anhand der in den nachfolgenden Figuren gezeigten Ausführungsform näher erläutert. Es zeigen schematisch und vereinfacht:
- Fig. 1: Ein fliegendes Tourbillon in einer Ansicht von schräg oben;
- Fig. 2: den Tourbillon gemäss Figur 1 in einer perspektivischen Ansicht von schräg unten;
- Fig. 3: den Tourbillon gemäss Figur 1 in einer Seitenansicht;
- Fig. 4: Detail E aus Figur 3;
- Fig. 5: eine Frontalansicht des Tourbillons gemäss Figur 1 in einer Frontalansicht;
- Fig. 6: eine Schnittdarstellung entlang der Schnittlinie DD gemäss Figur 5.

Die Figuren 1 bis 6 zeigen beispielhaft alle ein fliegendes Tourbillon, resp. ein Tourbillonmodul 1. Sich entsprechende Teile tragen daher dieselbe Referenznummer.

Wie besonders gut aus den Figuren 1 bis 3 und 5 hervorgeht, weist das Tourbillon 1 im Wesentlichen eine Tourbillonplattform 2 auf, die gegenüber einer Tourbillonbasis 3 über ein Kugellager (Hauptlager) 4 um eine Plattformachse 5 drehbar gelagert ist. Auf der Tourbillonplattform 2 ist eine Unruh 6 um eine Unruhachse 7 drehbar gelagert angeordnet. Die Unruhachse 7 ist durch ein unteres und ein oberes, an der Plattform 2 befestigtes Unruhlager 8, 9 gehalten. Eine spiralförmige Unruhfeder 10 ist am einen Ende mit der Unruh 6 und im Bereich des anderen Endes mit einer Unruhbrücke 11, respektive mit einem Regelmechanismus 12 wirkverbunden. Die Unruhbrücke 11 ist über Stützen 17 gegenüber der Plattform 2 abgestützt. Die Unruhachse 7 ist gegenüber der Plattformachse 5 in einem Neigungswinkel α angeordnet. Bei der gezeigten Ausführungsform schneiden sich die Plattform- und die Unruhachse 5, 7, resp. sie sind in einer Ebene angeordnet. Je nach Ausführungsform besteht die Möglichkeit die Achsen windschief zueinander anzuordnen. Der Effekt eine zusätzlichen Exzentrizität und der damit verbunden Vorteile bezüglich der Taumelbewegung werden erzielt, indem eines der Unruhlager 8, 9 in etwa im Schnittpunkt zwischen der Plattformachse 5 und der Unruhachse 7 angeordnet ist, so dass die Plattformachse 5 nicht durch das Zentrum der Unruh 6 verläuft.

Wie insbesondere aus Figur 6 hervorgeht, ist das untere Unruhlager 9 oberhalb des Kugellagers 4 angeordnet (z-Richtung). Die gewählte Bauform ermöglicht die Wartung des unteren Unruhlagers 8 von hingen durch eine Öffnung 18 in der Plattform 2.

Die Plattform 2 weist einen Lagerzapfen 13 auf, der im Innenring 14 des Kugellagers 4 eingepresst ist um mit einem Sicherungsring 15 gegen herausfallen gesichert ist. Der Aussenring 16 des Kugellagers 4 ist in die Plattform 3 eingepresst.

Figur 3 ermöglicht einen Blick auf die Hemmung 20 auf der Plattform 2 unterhalb der Unruh 6 angeordnet ist. Bei der gezeigten Hemmung 20 handelt es sich um eine Ankerhemmung mit einem Ankerrad 21, das um eine Ankerradwelle 22 drehbar angeordnet ist, und einem Anker 23, der um eine Ankerachse 24, beweglich angeordnet ist. Das Ankerrad 21 ist über die Ankerradwelle 22 mit einem Ankerritzel 25 wirkverbunden, das mit einem hier innenverzahnten und an das Tourbillonbasis 3 fest angebrachten Zahnrad 26 kämmt, das konzentrisch zur Plattformachse 5 angeordnet ist. Bei einer Drehung der Tourbillonplattform 2 um die Plattformachse 5 wälzt sich das Ankerritzel 25 im Innern des Zahnrades 26 und bewirkt, dass sich das Ankerrad 21 um die Ankerradwelle 22 dreht.

Im Unterschied zur Unruh 6 ist die Hemmung 20 in der Ebene der Plattform 2 angeordnet, so dass die Ankerradwelle 22 und die Ankerachse 24 parallel zur Plattformachse 5 angeordnet sind. Der Anker 23 weist zwei Ankersteine 25 (Ein- und Ausgangspalette) auf über die er mit dem Ankerrad 21 wirkverbunden ist. Der Anker 23 weist zudem eine Gabel 27 (vgl. Figur 4) auf, die mit einem mit der Unruh 6 wirkverbundenen Hebelstein 28 bei jedem Umgang der Unruh 6 temporär in Eingriff gebracht wird. Bei der gezeigten Ausführungsform weist der Hebelstein 28 im Bereich, in dem er mit der Gabel 27 der Unruh 6 in Eingriff gebracht wird, eine im Wesentlichen kugelige Fläche 29 auf, die eine optimierte Abwälzung gegenüber der Gabel 27 bewirkt. Unterhalb der Gabel 27 ist ein Sicherheitsstift 30 (vgl. Figuren 4 und 6) angeordnet, der im Wesentlichen in Richtung der Gabel 27 ausgerichtet ist und ein zu frühes Eingreifen des Ankers 23 mit dem Hebelstein 28, respektive eine Fehlfunktionen verhindert. Der Sicherheitsstift 30 wirkt mit einer im Wesentlichen konischen Sicherungsfläche 31 zusammen, die konzentrisch zur Unruhachse 7 ausgerichtet ist und mit dieser mitdreht. Durch die Konizität der Sicherungsfläche 31 wird erreicht, dass der Sicherheitsstift 30 entlang einer Mantellinie der Sicherungsfläche 31 aufliegt, so dass keine negativen Punktlasten entstehen. Die Sicherungsfläche 31 ist im Bereich des Hebelsteins 28 durch eine parallel zur Sicherungsfläche 31 verlaufende Nut 32 unterbrochen. Die Nut 32 ist so ausgestaltet, dass der auf der Sicherungsfläche 31 aufliegende Sicherheitsstift 30 in die Nut 32 eingreifen. Damit wird auch der Eingriff der Hebelsteins 28 in die Gabel 27 freigegeben, so dass ein weiterer Impuls auf vom Anker 23 auf die Unruh 6 übertragen wird. In der gezeigten Ausführungsform ist der Mantelwinkel (Winkel zwischen einer Mantellinie und der Unruhachse) der konischen Sicherungsfläche 31 gleich gross wie der Winkel α zwischen der Unruhachse 7 und der Plattformachse 5. Bei einer anderen Ausführungsform entspricht der Mantelwinkel in etwa α/2, dafür weist der Sicherheitsstift eine entsprechend angepasste Interaktionsfläche im Kontaktbereich auf (nicht sichtbar).

Mittels der beschriebenen Vorrichtung besteht die Möglichkeit mit einem vergleichsweise einfachen Mechanismus in einer Stufe eine grosse Schiefstellung der Unruhachse 7 gegenüber der Plattformachse 5 zu realisieren.

## Patentansprüche

1. Tourbillon (1) mit einer um eine Plattformachse (5) drehbar angeordneten Plattform (2), welche eine Hemmung (20) mit einem Ankerrad (21) und einem Anker (23) aufweist, welche um eine Ankerradachse (22) und eine Ankerachse (24) drehbar sind, die im Wesentlichen parallel zur Plattformachse ausgerichtet sind, und eine Unruh (6), die um eine Unruhachse (7) drehbar angeordnet ist, wobei die Unruhachse in einem Neigungswinkel α gegenüber der Plattformachse angeordnet ist.

2. Tourbillon (1) gemäss Patentanspruch 1, **dadurch gekennzeichnet, dass** der Anker (23) eine Gabel (27) aufweist, die bei jedem Durchgang der Unruh (6) temporär mit einem Hebelstein (28) kämmt der eine im Wesentlichen kugelige Sicherungsfläche (31) aufweist.

3. Tourbillon (1) gemäss Patentanspruch 2, **dadurch gekennzeichnet, dass** der Anker (23) einen Sicherungsstift (30) aufweist, der mit einer konischen Sicherungsfläche (31) kooperiert, die eine entlang einer Mantellinie verlaufende Nut (32) aufweist und eine Fehlfunktion der Hemmung (20) vermeidet.

4. Tourbillon (1) gemäss Patentanspruch 3, **dadurch gekennzeichnet, dass** der Mantelwinkel dem Neigungswinkel α entspricht.

5. Tourbillon gemäss Patentanspruch 3, **dadurch gekennzeichnet, dass** der Mantelwinkel in etwa halb so gross ist wie der Neigungswinkel α.

6. Tourbillon (1) gemäss einem der vorangehenden Patentansprüche, **dadurch gekennzeichnet, dass** die Unruh (6) durch ein unteres und ein oberes Unruhlager (8, 9) gehalten wird, wobei das untere Unruhlager (9) oberhalb eines Hauptlagers (4), in etwa auf der Höhe der Tourbillonplattform (2) angeordnet ist.

7. Tourbillon (1) gemäss einem der vorangehenden Patentansprüche, **dadurch gekennzeichnet, dass** die Unruh (6) durch ein unteres und ein oberes Unruhlager (8, 9) gehalten wird, wobei die Plattformachse (5) in etwa durch eines der Unruhlager (8, 9) verläuft.

8. Tourbillon (1) gemäss einem der vorangehenden Patentansprüche, **dadurch gekennzeichnet, dass** das Tourbillon ein fliegendes Tourbillon ist, das nur auf einer Seite eine Lagerung (4) gegenüber einem Uhrwerk aufweist.

## Claims

1. Tourbillon (1) with a platform (2) which is arranged rotatably about a platform axis (5) and has an escapement (20) with an escape wheel (21) and pallets (23), which are respectively rotatable about an escape wheel axis (22) and pallets axis (24) that are oriented substantially parallel to the platform axis, and a balance wheel (6) which is arranged rotatably about a balance wheel axis (7), wherein the balance wheel axis is arranged at an angle of inclination α in relation to the platform axis.

2. Tourbillon (1) according to Claim 1, **characterized in that** the pallets (23) has a fork (27) which, upon each passage of the balance wheel (6), temporarily meshes with an impulse pin (28) which has a substantially spherical locking surface (31).

3. Tourbillon (1) according to Claim 2, **characterized in that** the pallet (23) has a locking pin (30) which cooperates with a conical locking surface (31), which has a groove (32) running along a surface line of the conical envelope, and avoids malfunctioning of the escapement (20).

4. Tourbillon (1) according to Claim 3, **characterized in that** the surface angle of the conical envelope corresponds to the angle of inclination α.

5. Tourbillon according to Claim 3, **characterized in that** the surface angle of the conical envelope is approximately half the size of the angle of inclination α.

6. Tourbillon (1) according to one of the preceding claims, **characterized in that** the balance wheel (6) is held by a lower and an upper balance wheel bearing (8, 9), the lower balance wheel bearing (9) being arranged above a main bearing (4), approximately at the height of the tourbillon platform (2).

7. Tourbillon (1) according to one of the preceding claims, **characterized in that** the balance wheel (6) is held by a lower and an upper balance wheel bearing (8, 9), wherein the platform axis (5) runs approximately through one of the balance wheel bearings (8, 9).

8. Tourbillon (1) according to one of the preceding claims, **characterized in that** the tourbillon is a cantilevered tourbillon which has a mounting (4) only on one side in relation to a watch movement.

## Revendications

1. Tourbillon (1), équipé d'une plateforme (2) disposée de façon à pouvoir tourner autour d'un axe de plateforme (5) et, comportant un échappement (20) comprenant une roue d'échappement (21) et une ancre (23), pouvant tourner autour d'un axe de roue d'échappement (22) et autour d'un axe d'ancre (24) orientés sensiblement parallèlement à l'axe de plateforme, ainsi qu'un balancier (6) disposé de façon à pouvoir tourner autour d'un axe de balancier (7), l'axe de balancier étant disposé selon un angle d'inclinaison α par rapport à l'axe de plateforme.

2. Tourbillon (1) selon la revendication 1, **caractérisé en ce que** l'ancre (23) comporte une fourchette (27) coopérant temporairement, à chaque passage du balancier (6), avec une cheville de plateau (28) comportant une surface de verrouillage (31) essentiellement sphérique.

3. Tourbillon (1) selon la revendication 2, **caractérisé en ce que** l'ancre (23) comporte une tige de sécurité (30) coopérant avec une surface de verrouillage conique (31) comportant une rainure (32) s'étendant le long d'une ligne de l'enveloppe conique et empêchant un dysfonctionnement de l'échappement (20).

4. Tourbillon (1) selon la revendication 3, **caractérisé en ce que** l'angle de l'enveloppe conique correspond à l'angle d'inclinaison α.

5. Tourbillon selon la revendication 3, **caractérisé en ce que** l'angle de l'enveloppe conique fait approximativement la moitié de l'angle d'inclinaison α.

6. Tourbillon (1) selon l'une quelconque des revendications précédentes, **caractérisé en ce que** le balancier (6) est maintenu par des paliers de balancier supérieur et inférieur (8, 9), le palier de balancier inférieur (9) étant disposé au-dessus d'un palier principal (4), approximativement à la hauteur de la plateforme (2) de tourbillon.

7. Tourbillon (1) selon l'une quelconque des revendications précédentes, **caractérisé en ce que** le balancier (6) est maintenu par des paliers de balancier supérieur et inférieur (8, 9), l'axe de plateforme (5) s'étendant approximativement à travers un des paliers de balancier (8, 9).

8. Tourbillon (1) selon l'une quelconque des revendications précédentes, **caractérisé en ce que** le tourbillon est un tourbillon volant qui ne présente qu'un palier (4) de fixation à un mouvement d'horlogerie.
